# EUROPÄISCHE PATENTSCHRIFT

(11) **EP 1 405 014 B1**
(45) Veröffentlichungstag und Bekanntmachung des Hinweises auf die Patenterteilung: **21.11.2012**
(21) Anmeldenummer: 02751078.3
(22) Anmeldetag: 26.06.2002
(51) Int. Cl.: F24H 1/10, F24H 9/18

(54) **ELEKTRISCH BEHEIZTER HEISSWASSERBEREITER**
ELECTRIC WATER HEATER
CHAUFFE-EAU ELECTRIQUE

(30) Priorität: 26.06.2001 DE 10130610
(43) Veröffentlichungstag der Anmeldung: 07.04.2004
(62) Teilanmeldung aus: 05107552.1
(73) Patentinhaber: BSH Bosch und Siemens Hausgeräte GmbH, 81739 München (DE)
(72) Erfinder: HELMINGER, Markus, 83313 Siegsdorf (DE)
(86) Internationale Anmeldenummer: PCT/EP2002/007082
(87) Internationale Veröffentlichungsnummer: WO 2003/002919

(56) Entgegenhaltungen:
- GB-A- 872 784
- GB-A- 1 162 049
- GB-A- 2 193 563

## Beschreibung

Die vorliegende Erfindung betrifft einen elektrischen Heißwasserbereiter nach dem Oberbegriff des Patentanspruchs 1. Ein derartiger Heißwazsserbereiter ist aus Dokument GB-A-1 162 049 schon bekannt.

Ein weitere Heißwasserbereiter ist in der GB-A-2 193 563 offenbart.

Der vorliegenden Erfindung liegt die Aufgabe zugrunde, einen Heißwasserbereiter der eingangs genannten Art zu schaffen, der kostengünstig und einfach herstellbar ist und eine kompakte Bauform besitzt.

Erfindungsgemäß wird diese Aufgabe durch einen Heißwasserbereiter mit den Merkmalen des Patentanspruchs 1 gelöst. Vorteilhafte Weiterbildungen und Ausgestaltungen der vorliegenden Erfindung sind in den Unteransprüchen definiert. Der Heißwasserbereiter kann beispielsweise ein Kleinspeicher und insbesondere ein Durchlauferhitzer sein.

Durch die Montage aller oder zumindest der wesentlichen Funktionsbauteile an einem Behälterteil wird die Herstellung wesentlich vereinfacht, da nahezu alle Montagehandlungen an einem einzigen Bauteil durchgeführt werden. Auf diese Weise wird insbesondere der Zusammenbau in einer Montagelinie erleichtert, bei der ein Behälterteil durch mehrere Montagestationen geführt wird, in denen jeweils Funktionsbauteile an dem Behälterteil montiert werden, wobei in einer dieser Montagestationen restliche Behälterteile montiert werden können, um den Behälter komplett aufzubauen. Vorzugsweise werden alle Funktionsbauteile an einem Behälterteil montiert, es ist jedoch auch ausreichend, wenn zumindest die wesentlichen Funktionsbauteile des Heißwasserbereiters an einem der Behälterteile montiert sind. Die wesentlichen Funktionsbauteile sind beispielsweise die Heizeinrichtung, eine Zuflusseinrichtung, eine Abflusseinrichtung, eine Steuerung, ein Durchflussschalter, Anzeigeelemente, Bedienelemente, Temperatursensoren oder weitere Bauteile, die der Funktion und insbesondere der Steuerung des Heißwasserbereiters dienen. Der Montagebehälterteil, an den alle, bzw. zumindest die wesentlichen Funktionsbauteile des Heißwasserbereiters montiert werden, kann so während des gesamten Herstellungsprozesses das zentrale Bauteil bleiben, an das alle anderen, in der Regel kleinere Bauteile angebaut werden.

Wenn eine Heizeinrichtung verwendet wird, bei der wenigstens der in den Behälter ragende Abschnitt freitragend ist, kann die Anordnung der Heizeinrichtung im Behälter festgelegt werden. Insbesondere kann die Heizeinrichtung so innerhalb des Behälters angeordnet werden, dass die geheizten Abschnitte der Heizeinrichtung nicht in Berührung mit der Behälterwand kommen können, so dass eine Heizeinrichtung mit einer hohen Leistungsdichte verwendet werden kann. Damit kann eine hohe Leistung in Bezug auf die Baugröße des Heißwasserbereiters erreicht werden. Weiterhin kann in so einem Fall der Behälter aus einem nicht temperaturfesten, kostengünstigen Material wie Kunststoff hergestellt werden, da ein sicherer Abstand der Heizung zur Wand sichergestellt werden kann. Die Heizung kann beispielsweise ein Rohrheizkörper sein. Die Herstellungskosten und die Baugröße des Heißwasserbereiters können auf diese Weise verringert werden.

Vorteilhafterweise weist der Behälter Befestigungseinrichtungen zur Montage des Heißwasserbereiters auf, wobei die Befestigungseinrichtungen auch ausschließlich an einem Behälterteil ausgestaltet sein können. Dies können insbesondere Einrichtungen zur Wandmontage des Heißwasserbereiters sein, wie beispielsweise Löcher zur Durchführung von Schrauben bzw. Bolzen.

Ein Behälterteil kann weiterhin als Gehäuseabschnitt des Heißwasserbereiters ausgestaltet sein. Insbesondere kann die Rückwand des Heißwasserbereiters von einem Behälterteil gebildet werden, wobei der Behälter aus zwei Behälterteilen aufgebaut sein kann. Das Behälterteil kann dazu flächige Fortsätze aufweisen, die zumindest Teile des Gehäuses bilden. Vorteilhafterweise weist ein als Rückwand des Heißwasserbereiters dienender Behälterteil die Einrichtungen zur Montage des Heißwasserbereiters auf.

Um ein Gehäuse des Heißwasserbereiters zu bilden, kann weiterhin der Behälter und insbesondere ein Behälterteil alleine Einrichtungen zur Befestigung einer Gerätehaube aufweisen, so dass die Montierbarkeit einer Haube mit sehr geringem Aufwand erzielt werden kann. Dabei kann diese Einrichtung eine Schnappverbindung sein. Insbesondere kann die Gerätehaube die Vorderwand des Heißwasserbereiters bilden. Wenn ein Behälterteil als ein Gehäuseabschnitt wie beispielsweise der Rückwand ausgebildet ist und zusätzlich die Einrichtungen zur Befestigung einer Haube aufweist, ist zur Vervollständigung des Gehäuses des Heißwasserbereiters nach der Montage aller Funktionsbauteile am Behälter nur das Aufsetzen und Einrasten der Haube nötig.

Die Montage kann weiter vereinfacht werden, indem wenigstens ein Behälterteil, an dem Funktionsteile montiert sind, im Zwei-Komponenten-Kunststoff-Spritzguss ausgeführt ist. In diesem Fall können Dichtungen für die in den Behälter ragenden oder mit dem Behälterinnenraum in Verbindung stehenden Funktionsbauteile bei der Herstellung des betreffenden Behälterteils bereits an den richtigen Stellen ausgeformt werden, so dass kein zusätzlicher Arbeitsgang zum Einsetzen von Dichtungen erforderlich ist. Dafür kann als eine Komponente ein Elastomer eingesetzt werden. Insbesondere können diese Dichtungen für eine in den Behälter ragende Heizeinrichtung oder für ein an den Behälter angeschlossenes Sicherheitsüberdruckventil vorgesehen sein. Auf diese Weise ist es ferner auch möglich, Membranen beispielsweise zur Steuerung von Schaltfunktionen auszuformen, indem in einem Behälterteil ein Hohlraum oder zumindest eine Vertiefung und anschließend eine sich über diese Vertiefung erstreckende Membran aus einer elastischen Komponente darübergeformt wird.

Der Behälter kann vorteilhafterweise einen ringförmigen Innenraum aufweisen. Dabei kann das zu erhitzende Wasser derart durch den Behälter geleitet werden, dass es den Behälter in einer einzigen Richtung durchfließt. Das Wasser kann in so einem Fall über eine Strecke an der Heizeinrichtung entlang geführt werden, die im Wesentlichen dem Umfang des ringförmigen Behälterinnenraums entspricht. Somit kann auch bei einer kleinen Baugröße des Heißwasserbereiters das Wasser über eine große Strecke entlang der Heizung geführt werden.

Ist der Innenraum des Behälters ringförmig ausgebildet, so ergibt sich ein Behälter in Form eines Torus. Der ringförmige Innenraum muss nicht notwendigerweise als geschlossener Ring ausgebildet sein, sondern kann insbesondere auch nur als hufeisenförmiger bzw. U-förmiger Ringabschnitt ausgebildet sein. Der ring- bzw. torusförmige Behälter kann eine Zuflusseinrichtung für Wasser aufweisen, die derart angeordnet ist, dass im Betriebszustand des Heißwasserbereiters das Wasser den Behälter im wesentlichen entgegen der Schwerkraft durchströmt. Dadurch wird erreicht, dass das Wasser von unten nach oben im Behälter ansteigt und evtl. mit dem Wasser eingeleitete Luftblasen entgegen der Schwerkraft nach oben gefördert werden. Dies hat den Vorteil, dass keine Luftblasen im Behälter zurückgehalten werden.

Vorzugsweise weist der Behälter eine Abflusseinrichtung für Wasser auf, die derart angeordnet ist, dass im Betriebszustand des Heißwasserbereiters entgegen der Schwerkraft aufsteigende Luftblasen durch das Wasser aus dem Behälter heraustreibbar sind. Dies hat den Vorteil, dass Luftblasen, die durch die Strömung des Wassers oder allein durch ihre eigene Auftriebskraft sich entgegen der Schwerkraft nach oben bewegen, sich nicht am oberen Ende des Behälters ansammeln und dort verbleiben. Verbleibende Luftblasen könnten sich zu einer immer größer werdenden Luftblase sammeln und das im Behälter befindliche Wasser soweit verdrängen, bis die Heizeinrichtung frei liegt. Bei einer frei liegenden Heizeinrichtung besteht die Gefahr, dass sie sich überhitzt und beschädigt wird. Um dies zu vermeiden ist vorgesehen, die Abflusseinrichtung zumindest nahe oder direkt an der Stelle vorzusehen, an der sich Luftblasen sammeln könnten.

In einer weiteren Variante eines Heißwasserbereiters ist eine Verzweigung vorgesehen, durch die das über eine Zuflusseinrichtung zulaufende Wasser in zwei Teilströme aufteilbar ist, zum Durchströmen eines Behälters in zwei verschiedenen Richtungen. Jeder Teilstrom tritt mit einer geringen Anfangstemperatur ein und durchläuft jeweils insbesondere nur eine halbe Länge der Heizeinrichtung. Dadurch ergibt sich eine bessere Wärmeausbeute, d.h. der Wirkungsgrad ist verbessert, weil in beiden Teilströmen am Wassereintritt eine hohe Temperaturdifferenz zwischen dem eintretenden Wasser und der Heizeinrichtung herrscht. Bei einem solch hohen Temperaturgradienten ist der Wärmeübergang von der Heizeinrichtung auf das Wasser verbessert. Alternativ zu einer einzelnen, gemeinsamen Heizeinrichtung können beide Teilströme separat beheizt sein. Dazu kann jeder der beiden Teilströme mit einer eigenen Heizeinrichtung versehen sein. Dies hat den Vorteil, dass beide Teilströme getrennt und unabhängig voneinander regelbar sind. An einem Zusammenlauf der beiden getrennten Teilströme am Ende der Heizstrecke können die Wasserströme, die unterschiedliche Temperaturen aufweisen können, wieder zusammengemischt werden.

Bei einem ring- bzw. torusförmigen Behälter strömt das Wasser in dem einen Teilstrom im Uhrzeigersinn und in dem anderen Teilstrom entgegen dem Uhrzeigersinn. Die beiden Teilströme werden am Ende der beiden Teilstrecken wieder zusammengeführt und das erhitzte Wasser verlässt den Behälter über eine gemeinsame Abflusseinrichtung.

Aufgrund der Ring- bzw. Torusform des Behälters können die Funktionsbauteile auf einer Fläche des Behälterteils angeordnet sein, die von dem ringförmigen Innenraum des Behälters umgeben ist. Dies hat den Vorteil, dass der von dem ring- bzw. torusförmigen Behälterabschnitt umgebene Innenbereich platzsparend für die Aufnahme von Funktionsbauteilen genutzt werden kann. Dadurch ergibt sich eine besonders kompakte Bauform des Heißwasserbereiters.

Bei einem Behälter mit ringförmigen Innenraum kann beispielsweise eine Membrandose oder eine Venturidüse besonders vorteilhaft so angeordnet werden, dass sich der ringförmige Behälterinnenraum um die Membrandose bzw. die Venturidüse herum erstreckt, so dass diese Funktionsbauteile in einem Raum angeordnet sind, der ohnehin nicht zum Behälterinnenraum beiträgt.

Eine Membrandose bzw. eine Venturidüse kann bei einem erfindungsgemäßen Heißwasserbereiter ausgestaltet werden, indem in zwei verschiedenen Behälterteilen je eine Vertiefung ausgestaltet und dazwischen beispielsweise die Membran angeordnet wird, die zwischen den beiden Behälterteilen gehalten wird und die beiden Vertiefungen verschließt, so dass die beiden Vertiefungen zwei mittels der Membran voneinander getrennte Druckräume bilden. Alternativ kann die Vertiefung in nur einer der beiden Behälterteilen vorgesehen sein und das andere Behälterteil flach ausgebildet sein. Eine solche Membrandose kann insbesondere in Verbindung mit einer Venturidüse zur Erfassung der Durchflussmenge bei einem Durchlauferhitzer eingesetzt werden. Die Durchflussmenge kann bei der Einstellung der Heizleistung berücksichtigt werden.

Ein Überdruckventil kann an demjenigen Behälterteil angeordnet sein, das frei von den wesentlichen Funktionsbauteilen ist. Dies hat insbesondere den Vorteil, dass nach einem Auslösen des Überdruckventils austretendes Wasser von den Funktionsbauteilen fern gehalten werden kann. Da die Funktionsbauteile auch elektrische Komponenten umfassen können, ist es von sinnvoll, wenn diese nicht in Kontakt mit Wasser kommen.

Nachfolgend ist ein Ausführungsbeispiel der Erfindung anhand schematischer Darstellungen näher beschrieben. Darin zeigen:
- Fig. 1: eine Schnittansicht einer Ausführungsform des erfindungsgemäßen Heißwasserbereiters.

Der in Fig. 1 dargestellte Heißwasserbereiter ist ein Durchlauferhitzer und weist einen Behälter zum Erhitzen des Wasser auf, der aus zwei Behälterteilen 1, 2 besteht, die beispielsweise aus Kunststoff bestehen und zur Verbindung miteinander beispielsweise verschweißt oder verklebt sein können. Im Inneren des Behälters 1, 2 ist eine elektrische Heizeinrichtung 4 in Gestalt eines Rohrheizkörpers angeordnet, die in der oberen Behälterhälfte 2 gehalten ist und selbsttragend ausgeführt ist, so dass die genaue Lage der Heizeinrichtung 4 innerhalb des Behälters 1, 2 festgelegt ist und die Heizeinrichtung 4 die Behälterteile 1, 2 nicht berühren kann. Die Heizeinrichtung 4 weist zwei Heizkreise auf, die getrennt mit Strom beaufschlagbar bzw. schaltbar sind, um die dem Wasser zugeführte Leistung verändern zu können.

Die beiden Behälterteile 1, 2 schließen einen ringförmigen Innenraum 3 ein, in dem das zu erhitzende Wasser im Kreis herum in einer Richtung geführt wird, wobei der Heißwasserbereiter nicht dargestellte Zu- und Abflusseinrichtungen aufweist. Die Abschnitte der Heizeinrichtung 4, die sich durch den oberen Behälterteil 2 hindurch erstrecken, sind mittels Dichtungen 5 gegenüber der oberen Behälterteil 2 abgedichtet, wobei der obere Behälterteil 2 im Zwei-Komponenten-Kunststoff-Spritzguss ausgeführt ist und die Dichtungen 5 bereits bei der Herstellung des oberen Behälterteils 2 bei den Durchführungen für die Heizeinrichtung 4 ausgebildet worden sind. Zur Montage der Heizeinrichtung 4 muss diese nur von unten in das obere Behälterteil 2 gesteckt werden. An einem außerhalb des Behälters 1, 2 liegendem Abschnitt der Heizeinrichtung 4 ist eine Erdungs- und Halteschelle 15 befestigt, mittels derer die Heizeinrichtung 4 mit Erde verbunden werden kann und an der gegebenenfalls zur Steuerung der Stromzufuhr der Heizeinrichtung 4 verwendete Leistungshalbleiter wärmeleitend befestigt werden können.

Bei dem dargestellten Heißwasserbereiter wird die Heizleistung zum Teil auch abhängig vom Wasserdurchfluss gesteuert, wobei der Wasserdurchfluss mittels einer Membrandose 7 gemessen wird, die über einen Kanal 10 mit dem Innenraum 3 des Behälters verbunden ist. Die Membrandose 7 weist in ihrem Inneren eine Membran 8 auf, die den Innenraum der Membrandose 7 in einen oberen und einen unteren Hohlraum unterteilt, von denen der untere Hohlraum über den Kanal 10 mit dem Innenraum 3 des Behälters 1, 2 verbunden ist. Die Membrandose 7 ist im Zentrum des ringförmigen Innenraums 3 angeordnet. Die beiden Hohlräume der Membrandose 7 werden durch Vertiefungen in den beiden Behälterteilen 1, 2 gebildet, die beim Zusammenfügen der beiden Behälterteile 1, 2 übereinander zu liegen kommen und so den Innenraum der Membrandose 7 bilden. Die Membran 8 wird vor dem Zusammenfügen zwischen den beiden Behälterteilen 1, 2 angeordnet, so dass die Membran 8 nach dem Zusammenfügen der Behälterteile 1, 2 zwischen ihnen gehalten wird und die beiden Vertiefungen der Behälterteile 1, 2 bedeckt und abdichtet.

Die Membran 8 wird von einer im oberen Hohlraum angeordneten Druckfeder 9 nach unten in den unteren Hohlraum hinein vorgespannt. Sobald dem Heißwasserbereiter Wasser entnommen wird bzw. sobald heißes Wasser gezapft wird, beginnt das Wasser innerhalb des Innenraums 3 zu strömen und verursacht an einer nicht dargestellten Venturidüse innerhalb des Innenraums 3 einen Druckabfall. Die Venturidüse ist mit dem Raum oberhalb der Membran 8 verbunden, so dass der Druckabfall an der Venturidüse eine Auslenkung der Membran 8 nach oben bewirkt.

Oben an der Membran 8 ist über eine Schubstange ein Schaltnocken 11 befestigt, der entsprechend der Druckdifferenz zwischen dem unteren und dem oberen Hohlraum der Membrandose 7 vertikal verschoben wird. Der Schaltnocken 11 weist zwei seitliche Schaltflächen auf, die auf Mikroschalter 12, 13 wirken. Die beiden Schaltflächen des Schaltnockens 11 sind jeweils Rampen, so dass sich der Schaltnocken 11 nach unten hin verbreitert und die Schaltflächen bei einer nach oben gerichteten Bewegung des Schaltnockens 11 nach außen verlaufen. Die beiden Mikroschalter 12, 13 können die zwei Heizkreise voneinander getrennt schalten.

Mit einem Drehknopf 14 kann eingestellt werden, ob bei Erfassen einer Wasserentnahme mittels der Membran 8 kein, ein oder beide Heizkreise der Heizeinrichtung 4 eingeschaltet werden.

Sämtliche zuvor beschriebenen, der Funktion des Heißwasserbereiters dienenden Funktionsbauteile sind an dem oberen Behälterteil 2 befestigt, so dass dieser während der Montage des Heißwasserbereiters eine zentrale Baugruppe bildet. Die Fertigung insbesondere in einer Montagelinie wird dadurch vereinfacht, da der obere Behälterteil 2 von Beginn an durch die Montagelinie geführt werden kann, wobei alle folgenden Montagehandlungen an diesem oberen Behälterteil 2 durchgeführt werden können.

Der untere Behälterteil 1 bildet zusätzlich die Rückwand des Heißwasserbereiters. Dazu weist der untere Behälterteil 1 am Rand einen flächigen Fortsatz auf, der zusammen mit dem den Behälterinnenraum 3 begrenzenden Abschnitt des Behälterteils 1 im Wesentlichen eine Fläche bildet, mit der der Heißwasserbereiter beispielsweise an einer Wand montiert werden kann. Dazu weist der untere Behälterteil 1 Löcher 18 bzw. Durchbruchmöglichkeiten auf, die der Befestigung des unteren Behälterteils 1 bzw. des gesamten Heißwasserbereiters dienen. Beispielsweise kann der Heißwasserbereiter mit Schrauben befestigt werden, die durch die Löcher 18 hindurch in die Wand geschraubt werden.

Weiterhin weist der untere Behälterteil 1 Schnappbefestigungen 17 auf, mit denen eine Haube 6 befestigt werden kann. Die Haube 6 kann den Behälter 1, 2 zusammen mit den Funktionsbauteilen bedecken und zusammen mit dem unteren Behälterteil 1 ein Gehäuse des Heißwasserbereiters bilden. Die Haube 6 weist für den Drehknopf 14 eine Aussparung auf, so dass die Haube 6 nachträglich an dem unteren Behälterteil 1 befestigt werden kann, ohne dass der Drehknopf 14 zuvor abmontiert werden muss. Zur Montage des Heißwasserbereiters wird dieser ohne Haube 6 zunächst mit der Rückwand bzw. dem unteren Behälterteil 1 und den dafür vorgesehenen Befestigungseinrichtungen bzw. Löchern 18 am Installationsort befestigt und wird anschließend die Haube 6 auf das untere Behälterteil 1 aufgeschnappt.

An dem oberen Behälterteil 2 ist zusätzlich ein Überdruckventil 16 angeformt, das derart eingerichtet ist, dass es bei einem einen bestimmten Grenzdruck übersteigenden Innendruck im Innenraum 3 des Behälters 1, 2 öffnet und Überdruck aus dem Innenraum 3 entweichen lässt.

## Patentansprüche

1. Elektrischer Heißwasserbereiter mit einem Behälter, einer elektrischen Heizeinrichtung (4) zum Erhitzen von Wasser im Behälter und zusätzlichen Funktionsbauteilen, wobei der Behälter wenigstens aus zwei Behälterteilen (1, 2) zusammengesetzt ist, wobei alle oder zumindest die wesentlichen Funktionsbauteile des Heißwasserbereiters, umfassend beispelsweise die Heizeinrichtung (4) eine_Zuflusseinrichtung eine Abfluseinrichtung, eine Steuerung, einen Durchflusschalter, Anzeigeelemente, Bedienelemente, Temperatursensoren oder weitere Bauteile die der Funktion und insbesondere der Steuerung des Heiβwasserbereiters dienen an einem der Behälterteile (1, 2) montiert sind, und wobei wenigstens ein Behälterteil (1) einen Abschnitt aufweist, der einen Abschnitt eines Gehäuses des Heißwasserbereiters bildet,
**dadurch gekennzeichnet, dass** der Behälter Befestigungseinrichtungen (18) zur Montage des Heißwasserbereiters an einer Wand aufweist,
- wobei nur ein Behälterteil (1) die Befestigungseinrichtungen (18) zur Montage des Heißwasserbereiters aufweist, und
- wobei sich die Befestigungseinrichtung (18) an dem Behälterteil (1) befindet, an dem alle oder zumindest die wesentlichen Funktionsteile des Heißwasserbereiters nicht montiert sind.

2. Heißwasserbereiter nach Anspruch 1, **dadurch gekennzeichnet, dass** die Heizeinrichtung (4) wenigstens zum Teil innerhalb des Behälters (1, 2) angeordnet ist und wenigstens der im Behälter (1, 2) angeordnete Abschnitt der Heizeinrichtung (4) selbsttragend ist.

3. Heißwasserbereiter nach einem der Ansprüche 1 oder 2, **dadurch gekennzeichnet, dass** der Behälter (1, 2) Einrichtungen (17) zur Befestigung einer Gerätehaube (6) aufweist.

4. Heißwasserbereiter nach einem der Ansprüche 1 bis 3, **dadurch gekennzeichnet, dass** ein Behälterteil (2), an dem Funktionsteile montiert sind, im Zwei-Komponenten-Kunststoff-Spritzguss ausgeführt ist und Abdichtungen für mit dem Behälterinnenraum (3) in Verbindung stehende Funktionsbauteile aufweist.

5. Heißwasserbereiter nach einem der Ansprüche 1 bis 4, **dadurch gekennzeichnet, dass** der Innenraum des Behälters (1, 2) ringförmig ist.

6. Heißwasserbereiter nach Anspruch 5, **dadurch gekennzeichnet, dass** der Behälter (1, 2) eine Zuflusseinrichtung (19) für Wasser aufweist, die derart angeordnet ist, dass im Betriebszustand des Heißwasserbereiters das Wasser den Behälter (1, 2) im wesentlichen entgegen der Schwerkraft durchströmt.

7. Heißwasserbereiter nach Anspruch 5 oder 6, **dadurch gekennzeichnet, dass** der Behälter (1, 2) eine Abflusseinrichtung (20) für Wasser aufweist, die derart angeordnet ist, dass im Betriebszustand des Heißwasserbereiters entgegen der Schwerkraft aufsteigende Luftblasen durch das Wasser aus dem Behälter (1, 2) heraustreibbar sind.

8. Heißwasserbereiter insbesondere nach einem der Ansprüche 5 bis 7, **dadurch gekennzeichnet, dass** eine Verzweigung vorgesehen ist, durch die das über eine Zuflusseinrichtung (19) zulaufende Wasser in zwei Teilströme aufteilbar ist, zum Durchströmen eines Behälters (1, 2) in zwei verschiedene Richtungen.

9. Heißwasserbereiter nach Anspruch 8, **dadurch gekennzeichnet, dass** beide Teilströme beheizt sind.

10. Heißwasserbereiter nach einem der Ansprüche 5 bis 9, **dadurch gekennzeichnet, dass** die Funktionsbauteile auf einer Fläche (23) des Behälterteils (1, 2) angeordnet sind, die von dem ringförmigen Innenraum des Behälters (1, 2) umgeben sind.

## Claims

1. Electric water heater with a container, an electrical heating device (4) for heating the water in the container and additional functional components, wherein the container is composed at least of two container parts (1, 2), wherein all or at least the essential functional components of the not water heater, comprising, for example, the heating device (4), an inflow device, an outflow device, a control, a throughflow switch, indicating elements, operating elements, temperature sensors or further components serving for the functioning and particularly the control of the water heater, are mounted on one of the container parts (1, 2), and wherein at least one container part (1) has a section which forms a section of the housing of the water heater, **characterised in that** the container has fastening devices (18) for mounting the water heater on a wall,
- wherein only one container part (1) has the fastening devices (18) for mounting the water heater and
- wherein the fastening device (18) is disposed on the container part (1) at which all or at least the essential functional parts of the water heater are not mounted.

2. Water heater particularly according to claim 1, **characterised in that** the heating device (4) is arranged at least partly within the container (1, 2) and at least the section of the heating device (4) arranged in the container (1, 2) is self-supporting.

3. Water heater according to one of claims 1 and 2, **characterised in that** the container (1, 2) has devices (17) for fastening an appliance hood (6).

4. Water heater according to any one of claims 1 to 3, **characterised in that** the a container part (2) at which functional parts are mounted is constructed as a two-component plastics material injection moulding and has seals for functional components connected with the container interior space (3).

5. Water heater according to any one of claims 1 to 4, **characterised in that** the interior space of the container (1, 2) is annular.

6. Water heater according to claim 5, **characterised in that** the container (1, 2) has an inflow device (19) for water which is so arranged that in the operational state of the water heater the water flows through the container (1, 2) substantially counter to gravitational force.

7. Water heater according to claim 5 or 6, **characterised in that** the container (1, 2) has an outflow device (20) for water which is so arranged that in the operational state of the water heater air bubbles, which rise against gravitational force, can be driven by the water out of the container (1, 2).

8. Water heater, particularly according to any one of claims 5 to 7, **characterised in that** a branch is provided by which the water entering via an inflow device (19) is divisible into two partial flows for flow through a container (1, 2) in two different directions.

9. Water heater according to claim 8, **characterised in that** the two partial flows are heated.

10. Water heater according to any one of claims 5 to 9, **characterised in that** the functional components are arranged on a surface (23), which is surrounded by the annular interior space of the container (1, 2), of the container part (1, 2).

## Revendications

1. Chauffe-eau électrique comprenant un réservoir, un dispositif de chauffage électrique (4) destiné à échauffer l'eau dans le réservoir et des composants fonctionnels supplémentaires, le réservoir étant composé au moins de deux parties de réservoir (1, 2), tous les composants fonctionnels du chauffe-eau ou au moins les composants fonctionnels du chauffe-eau essentiels, comprenant par exemple le dispositif de chauffage (4), un dispositif d'arrivée, un dispositif de sortie, une commande, un commutateur de débit, des éléments d'affichage, des éléments de commande, des capteurs de température ou d'autres composants qui servent au fonctionnement et notamment à la commande du chauffe-eau, étant montés sur une des parties de réservoir (1, 2), et au moins une partie de réservoir (1) présentant un segment qui forme un segment d'un boîtier du chauffe-eau,
**caractérisé en ce que** le réservoir présente des dispositifs de fixation (18) pour le montage du chauffe-eau sur un mur,
- seulement une partie de réservoir (1) présentant les dispositifs de fixation (18) pour le montage du chauffe-eau, et
- le dispositif de fixation (18) se trouvant sur la partie de réservoir (1) sur laquelle tous les composants fonctionnels du chauffe-eau ou au moins les composants fonctionnels du chauffe-eau essentiels ne sont pas montés.

2. Chauffe-eau selon la revendication 1, **caractérisé en ce que** le dispositif de chauffage (4) est disposé au moins en partie à l'intérieur du réservoir (1, 2) et **en ce que** le segment, disposé dans le réservoir (1, 2), du dispositif de chauffage (4) est autoportant.

3. Chauffe-eau selon l'une quelconque des revendications 1 ou 2, **caractérisé en ce que** le réservoir (1, 2) présente des dispositifs (17) pour la fixation d'un capot d'appareil (6).

4. Chauffe-eau selon l'une quelconque des revendications 1 à 3, **caractérisé en ce qu'**une partie de réservoir (2), sur laquelle sont montés les composants fonctionnels, est réalisée par moulage par injection de matière plastique à deux composants et **en ce qu'**elle présente des joints d'étanchéité pour des composants fonctionnels communiquant avec l'espace intérieur (3) du réservoir.

5. Chauffe-eau selon l'une quelconque des revendications 1 à 4, **caractérisé en ce que** l'espace intérieur du réservoir (1, 2) est en forme d'anneau.

6. Chauffe-eau selon la revendication 5, **caractérisé en ce que** le réservoir (1, 2) présente un dispositif d'arrivée (19) pour l'eau, qui est disposé de manière à ce qu'à l'état de fonctionnement du chauffe-eau l'eau traverse le réservoir (1, 2) essentiellement en sens contraire de la gravité.

7. Chauffe-eau selon la revendication 5 ou 6, **caractérisé en ce que** le réservoir (1, 2) présente un dispositif de sortie (20) pour l'eau, qui est disposé de manière à ce qu'à l'état de fonctionnement du chauffe-eau des bulles d'air montant en sens contraire de la gravité puissent être chassées hors du réservoir (1, 2) à travers l'eau.

8. Chauffe-eau notamment selon l'une quelconque des revendications 5 à 7, **caractérisé en ce qu'**un embranchement est ménagé, au moyen duquel l'eau arrivant par l'intermédiaire d'un dispositif d'arrivée (19) est divisible en deux courants partiels pour traverser un réservoir (1, 2) dans deux sens différents.

9. Chauffe-eau selon la revendication 8, **caractérisé en ce que** les deux courants partiels sont échauffés.

10. Chauffe-eau selon l'une quelconque des revendications 5 à 9, **caractérisé en ce que** les composants fonctionnels sont disposés sur une surface (23) de la partie de réservoir (1, 2), qui est entourée par l'espace en forme d'anneau du réservoir (1, 2).
